# EUROPÄISCHE PATENTANMELDUNG

(11) **EP 2 116 644 A1**
(43) Veröffentlichungstag der Anmeldung: **11.11.2009**
(21) Anmeldenummer: 08008544.2
(22) Anmeldetag: 07.05.2008
(51) Int. Cl.: D04B 27/00

(54) **Kettenwirkmaschine**

(71) Anmelder: Karl Mayer Textilmaschinenfabrik GmbH, 63179 Obertshausen (DE)
(72) Erfinder: Brandl, Klaus, Benno, 63512 Hainburg (DE)
(74) Vertreter: Knoblauch, Andreas

(57) **Zusammenfassung**

Es wird eine Kettenwirkmaschine (1) angegeben mit mindestens einer Wirkwerkzeugbarre (8), die eine Vielzahl von Wirkwerkzeugen trägt und mit Hilfe von Traghebeln (9) mit einer Tragwelle (10) verbunden ist.

Man möchte eine derartige Kettenwirkmaschine bei einfachem Aufbau gegen thermische Einflüsse relativ unempfindlich machen.

Hierzu ist vorgesehen, dass die Tragwelle (10) axial in mehrere Segmente (11-13) unterteilt ist und jedes Segment (11-13) einzeln gelagert ist.

## Beschreibung

Die Erfindung betrifft eine Kettenwirkmaschine mit mindestens einer Wirkwerkzeugbarre, die eine Vielzahl von Wirkwerkzeugen trägt und mit Hilfe von Traghebeln mit einer Tragwelle verbunden ist.

Eine derartige Kettenwirkmaschine ist beispielsweise aus DE 10 2004 023 802 B3 bekannt.

Als Wirkwerkzeuge werden im vorliegenden Fall alle Elemente angesehen, die bei der Maschenbildung einer Wirkware beteiligt sein können, insbesondere Wirknadeln, Schiebernadeln, Loch- oder Legenadeln, Abschlagkämme und dergleichen.

Kettenwirkmaschinen können eine Arbeitsbreite von mehreren Metern aufweisen. Auch bei großen Arbeitsbreiten können die einzelnen Wirkwerkzeuge parallel zur Breite relativ dicht benachbart angeordnet sein. Um einen ordnungsgemäßen Betrieb gewährleisten zu können, müssen die unterschiedlichen Wirkwerkzeuge relativ genau zusammenarbeiten. So müssen beispielsweise die Legenadeln durch die Nadelgassen zwischen den Wirknadeln hindurch schwingen können, ohne mit den Wirknadeln zu kollidieren. Bei einer Feinheit E24, bei der beispielsweise 24 Wirknadeln pro Zoll vorgesehen sind, steht für jede Wirknadel und den ihr benachbarten Zwischenraum nur etwas mehr als ein Millimeter zur Verfügung.

Im Betrieb einer Kettenwirkmaschine entstehen durch verschiedene Einflüsse Temperaturunterschiede zwischen dem Maschinenstillstand und einer Produktionsphase. In erster Linie entstehen diese Temperaturunterschiede durch unterschiedliche Wärmeenergieabgaben der Maschine selbst, aber auch durch äußere Einflüsse, beispielsweise Temperaturunterschiede in der Maschinenumgebung oder eine direkte Sonneneinstrahlung.

Eine Temperaturänderung hat bei den meisten Elementen der Kettenwirkmaschine eine Längenänderung durch Wärmeausdehnung zur Folge. Dies gilt insbesondere für die Wirkwerkzeugbarren, aber auch für weitere Maschinenelemente. Insbesondere bei sehr schnell laufenden Kettenwirkmaschinen kann es dadurch leicht zu Teilungsproblemen kommen, die bis zu einer Kollision der Wirkwerkzeuge führen können. Auch ohne Kollision können sich unterschiedliche Wärmedehnungen negativ auf die Qualität der erzeugten Wirkware auswirken.

Es ist bekannt, das Hauptwellengetriebegehäuse einer Kettenwirkmaschine im Stillstand aufzuheizen und zwar auf eine Temperatur, die der normalen Temperatur während eines Produktionsbetriebes entspricht. Vielfach erfolgt die Beheizung durch eine Heizeinrichtung, die über eine Ölfüllung im Maschinengehäuse eine vorbestimmte Temperatur gleichmäßig auf Maschinengehäuse, Verbindungswellen und Wirkwerkzeugbarren überträgt.

Im Betrieb können durch Reibung und dergleichen bei hoher Maschinengeschwindigkeit Übertemperaturen entstehen, zu deren Beseitigung eine Kühleinrichtung verwendet wird. Die Kühleinrichtung hält die Öltemperatur auf einem vorgegebenen Niveau. Durch eine derartige Temperiereinrichtung, die sowohl heizen als auch kühlen kann, kann man die Wärmeausdehnung oder -schrumpfung der Wirkwerkzeugbarren verringern und somit die Teilungsgenauigkeit positiv beeinflussen.

Eine andere Möglichkeit den mit der Wärmedehnung verbundenen Problemen entgegen zu treten, besteht darin, die Wirkwerkzeugbarren aus einem faserverstärkten Kunststoff auszubilden. Diese Kunststoffbarren sind in Bezug auf Materialausdehnung gegen Temperaturschwankungen relativ unempfindlich. Da diese Barren aber an Tragwellen aus Metall befestigt sind, können Wärmedehnungen der Tragwellen wiederum dazu führen, dass die Wirkwerkzeugbarren verformt werden. Da die Wirkwerkzeugbarren aus Kunststoff so gut wie keine Wärme aufnehmen und sogar isolierend wirken, kann auch keine Wärme von den Tragwellen über die Traghebel auf die Barren übergeleitet und von dort in die Umgebung abgeleitet werden. Dies hat zur Folge, dass unter Umständen ein gewisser Wärmestau während der Produktion in den Traghebeln und somit an der Tragwelle entsteht, die zu einer erhöhten Wärmedehnung der Tragwellen führt, die sich wiederum negativ auf die Form der Wirkwerkzeugbarre auswirkt. Auch dieser Umstand führt dazu, dass sich die Positionen der Wirkwerkzeuge relativ zueinander verschieben.

### Man hat daher in der eingangs erwähnten

DE 10 2004 023 802 B3 vorgeschlagen, auch die Tragwelle aus einem faserverstärkten Kunststoff zu bilden. Diese Lösung ist jedoch sehr aufwändig. Vor allem ist diese Lösung auch sehr kostenintensiv, da außer den Tragwellen auch die Traghebel aus faserverstärktem Kunststoff gebildet sind.

Der Erfindung liegt die Aufgabe zugrunde, eine Kettenwirkmaschine anzugeben, die bei einfachem Aufbau gegenüber thermischen Einflüssen relativ unempfindlich ist.

Diese Aufgabe wird bei einer Kettenwirkmaschine der eingangs genannten Art dadurch gelöst, dass die Tragwelle axial in mehrere Segmente unterteilt ist und jedes Segment einzeln gelagert ist.

Mit dieser Lösung wirkt sich eine Wärmedehnung immer nur auf einen Abschnitt der Tragwelle mit begrenzter Länge aus. Da die Wärmedehnung insgesamt proportional zur Temperaturänderung und zur Länge des sich ausdehnenden Körpers ist, erreicht man durch die Segmentierung der Tragwelle in axiale Abschnitte, dass die Länge, die durch Temperaturunterschiede gedehnt werden kann, klein bleibt. Dementsprechend ist eine Verschiebung von Wirkwerkzeugen aufgrund von Temperaturunterschieden zwar nicht ausgeschlossen. Die Größe einer derartigen Verschiebung kann aber klein gehalten werden.

Auch ist von Vorteil, wenn die Kettenwirkmaschine ein Maschinengestell aufweist und jedes Segment einzeln im Maschinengestell gelagert ist. Die Tragwelle kann dann sehr stabil abgestützt werden, so dass hohe Betriebsgeschwindigkeiten möglich sind.

Vorzugsweise weist das Maschinengestell mehrere Stützwände auf und jedes Segment ist in mindestens zwei Stützwänden gelagert. Üblicherweise weist das Maschinengestell zwei Endwände an den Stirnseiten und mehrere dazwischen angeordnete Tragwände auf. Sowohl die Tragwände als auch die Endwände werden hier als "Stützwände" bezeichnet, weil ihre Funktion unter anderem darin besteht, die Tragwelle so zu halten, dass sie gedreht werden kann, um der Wirkwerkzeugbarre eine schwingende Bewegung zu ermöglichen. Wenn man jedes Segment in mindestens zwei Stützwänden lagert, kann man erreichen, dass alle Segmente der Tragwelle immer koaxial gehalten sind, so dass eine Schwingbewegung der Wirkwerkzeugbarre praktisch unverändert zu einer Tragwelle realisiert werden kann, die über ihre gesamte axiale Länge aus einem Stück gebildet ist.

Vorzugsweise weisen benachbarte Segmente bei einer Temperatur von 20°C einen Abstand zueinander auf. Dieser Abstand, der auch als "Dehnungsspalt" bezeichnet werden kann, ist so bemessen, dass er auch bei der Temperatur, die sich während der Produktion oder des Betriebs der Kettenwirkmaschine ergibt, nicht geschlossen wird. Man vermeidet also, dass die Ausdehnung eines Segments durch ein benachbartes Segment behindert wird. Dadurch lassen sich die Segmente der Tragwelle praktisch frei von thermisch bedingten axialen Spannungen halten.

Hierbei ist bevorzugt, dass der Abstand innerhalb einer Stützwand angeordnet ist. Der Abstand ist also von außen nicht sichtbar. Dementsprechend besteht auch nur eine geringe Gefahr, dass Fremdkörper in den Abstand zwischen benachbarten Segmenten eindringen. Vielmehr ist der Abstand oder der Dehnungsspalt durch die Stützwand geschützt, so dass die Ausdehnungsmöglichkeit für jedes Segment über längere Zeit erhalten bleibt.

Vorzugsweise ist ein erstes Segment einem Mustergetriebe benachbart angeordnet und weist ein dem Mustergetriebe zugewandtes Ende auf, das axial festgelegt ist. Die übrigen Segmente werden hingegen dadurch axial gehalten, dass sie über die Wirkwerkzeugbarre und die Traghebel miteinander verbunden sind. Da das erste Segment in axialer Richtung festgelegt ist, ist dementsprechend die Tragwelle insgesamt axial festgelegt, wobei sich die einzelnen Segmente ausdehnen können, ohne die Wirkwerkzeugbarre negativ zu beeinflussen.

Vorzugsweise ist die Wirkwerkzeugbarre jeweils über einen Traghebel mit einem Segment verbunden. Damit schließt man aus, dass die Wärmedehnung eines Segments zu einer Abstandsänderung von benachbarten Traghebeln führt, was wiederum zu einer Verformung der Wirkwerkzeugbarre führen könnte. Die Befestigung der Wirkwerkzeugbarre über einen Traghebel an einem Segment reicht ohne Weiteres aus.

Hierbei ist bevorzugt, dass der Traghebel in einem axial mittleren Bereich des Segments angeordnet ist. Das Segment kann sich dann bei einer Temperaturänderung in axialer Richtung beidseits des Traghebels ausdehnen oder zusammenziehen, ohne die Form der Wirkwerkzeugbarre negativ zu beeinflussen.

Vorzugsweise weist die Wirkwerkzeugbarre einen faserverstärkten Kunststoff als Hauptkomponente auf. Der faserverstärkte Kunststoff sorgt dafür, dass die Wirkwerkzeugbarre bei einer Temperaturänderung sich weder in nennenswertem Maße ausdehnt noch schrumpft. Da sich hingegen die einzelnen Segmente der Tragwelle ausdehnen können oder auch schrumpfen können, bewirkt die Verwendung eines faserverstärkten Kunststoffs eine sehr gute Teilungsgenauigkeit auch bei unterschiedlichen Temperaturen, ohne dass die bislang bei Kunststoff-Barren beobachteten Nachteile auftreten.

Vorzugsweise sind die Traghebel aus Aluminium oder einer Aluminiumlegierung gebildet. Aluminium, beispielsweise Aluminiumguss, oder eine Aluminiumlegierung ist ein bewährtes und kostengünstiges Material. Aluminium oder eine Aluminiumlegierung hat ein ausreichend hohes Wärmeleitvermögen, so dass erhöhte Temperaturen, die an der Tragwelle oder ihren Segmenten auftreten, über die Traghebel an die Umgebung abgegeben werden können. Dadurch ergibt sich ein gewisses Gleichgewicht, so dass sich die Segmente der Tragwelle nicht über eine bestimmte Temperatur hinaus aufheizen können.

Zusätzlich kann in einer vorteilhaften Ausgestaltung noch eine Temperiereinrichtung vorgesehen sein. Diese Temperiereinrichtung kann beispielsweise die Öltemperatur im Maschinengestell beeinflussen. Damit lässt sich die Temperatur des Maschinengestells gleichmäßig halten, wenngleich an die Gleichmäßigkeit nicht so hohe Anforderungen gestellt werden, wie bisher.

Die Erfindung wird im Folgenden anhand eines bevorzugten Ausführungsbeispiels in Verbindung mit einer Zeichnung beschrieben. Hierin zeigen:
- Fig. 1: eine schematische Darstellung einer Kettenwirkmaschine von vorne im Ausschnitt und
- Fig. 2: einen vergrößerten Ausschnitt, teilweise im Schnitt.

Fig. 1 zeigt in stark schematisierter Darstellung eine Kettenwirkmaschine 1 mit einem Maschinengestell 2, das mehrere Stützwände 3-6 aufweist. Hierbei sind die Stützwände 3, 6 als stirnseitige Endwände und die Stützwände 4, 5 als Zwischenwände ausgebildet. An einem Ende des Maschinengestells ist ein nur schematisch dargestelltes Mustergetriebe 7 angeordnet.

Eine Wirkwerkzeugbarre 8, die beispielsweise Lochnadeln, Wirknadeln, Schiebenadeln oder andere Wirkwerkzeuge trägt, ist über Traghebel 9 an einer Tragwelle 10 befestigt. Wenn sich die Tragwelle 10 dreht, wozu ein nicht näher dargestellter Antrieb vorgesehen ist, dann werden die Traghebel 9 verschwenkt und bewegen damit die Wirkwerkzeugbarre 8 in einer hin und her schwingenden Bewegung. Wenn die Wirkwerkzeugbarre 8 beispielsweise als Legebarre ausgebildet ist, werden bei dieser hin und her schwingenden Bewegung Lochnadeln durch Nadelgassen zwischen Wirknadeln hindurch geführt. Zu diesem Zweck sind die Traghebel 9 drehfest mit der Tragwelle 10 verbunden. Die Wirkwerkzeugbarre 8 ist im Wesentlichen aus einem faserverstärkten Kunststoff gebildet, der praktisch keine oder nur eine sehr geringe Abhängigkeit seiner Ausdehnung von der Temperatur aufweist.

Die Tragwelle 10 ist in mehrere Segmente 11-13 unterteilt. Jedes Segment 11-13 hat dementsprechend eine Länge, die einem Bruchteil der Gesamtlänge der Tragwelle 10 entspricht. Wenn sich aufgrund von Temperaturerhöhungen die Tragwelle 10 dehnt, dann dehnt sich jedes Segment 11-13 für sich.

Zwischen benachbarten Segmenten 11-13 ist jeweils ein Abstand 14, 15 in Form eines Dehnungsspalts vorgesehen. Dieser Abstand 14 hat bei einer normalen Umgebungstemperatur von beispielsweise 20°C eine Größe, die so bemessen ist, dass die sich bei einer Betriebstemperatur ergebende Wärmedehnung der benachbarten Segmente 11, 12 nicht zu einem Kontakt der benachbarten Segmente 11, 12 führt. Dementsprechend können sich die einzelnen Segmente 11-13 praktisch ungehindert ausdehnen, ohne miteinander in Konflikt zu kommen.

Wie in Fig. 2 zu erkennen ist, ist jedes Segment 11-13 in zwei Tragwänden 5, 6 gelagert. Der Abstand 14 befindet sich inmitten einer Stützwand 5, so dass er ringsum abgedeckt ist. Ein Eindringen von Fremdkörpern in den Abstand 14 kann weitgehend verhindert werden.

Das Segment 11 ist über Wälzlager 16, 17 in den Stützwänden 5, 6 gelagert. Die Befestigung der Traghebel 9 ist in Fig. 2 nicht dargestellt. Die Traghebel 9 sind an den jeweiligen Segmenten 11-13 etwa mittig befestigt. Wenn sich ein Segment 11-13 aufgrund einer Temperaturerhöhung ausdehnt, dann kann diese Ausdehnung von jedem Traghebel 9 aus beidseits etwa symmetrisch erfolgen, so dass sich die Position des Traghebels 9 gegenüber der Wirkwerkzeugbarre 8 praktisch nicht ändert.

Das erste Segment 11, das dem Mustergetriebe 7 benachbart angeordnet ist, ist gegenüber dem Maschinengestell 2 durch eine nur schematisch dargestellte Fixierung 18 in Axialrichtung festgelegt. Diese Festlegung kann an dem dem Mustergetriebe zugewandten Ende erfolgen. Sie kann auch am entgegen gesetzten Ende des ersten Segments 11 oder an anderer Stelle erfolgen. Über die Wirkwerkzeugbarre 8 und die Traghebel 9 sind damit auch die anderen Segmente 12, 13 zum Maschinengestell 2 in Axialrichtung festgelegt, wobei allerdings eine Wärmedehnung möglich ist, ohne die Wirkwerkzeugbarre 8 zu verformen oder unter eine mechanische Spannung zu setzen.

Die Traghebel 9 sind aus Aluminium oder aus einer Aluminiumlegierung gebildet. Die Segmente 11-13 der Tragwelle 10 können aus Stahl gebildet sein. Dementsprechend kann Wärme, die im Betrieb entsteht, über die Traghebel 9 in gewissem Umfang an die Umgebung abgegeben werden. In nicht näher dargestellter Weise kann das Maschinengestell 2 auch noch eine Temperiereinrichtung aufweisen, mit deren Hilfe Öl, das im Maschinengestell 2 vorhanden ist, auf einer konstanten Temperatur gehalten wird.

## Patentansprüche

1. Kettenwirkmaschine (1) mit und mindestens einer Wirkwerkzeugbarre (8), die eine Vielzahl von Wirkwerkzeugen trägt und mit Hilfe von Traghebeln (9) mit einer Tragwelle (10) verbunden ist, **dadurch gekennzeichnet, dass** die Tragwelle (10) axial in mehrere Segmente (11-13) unterteilt ist und jedes Segment (11-13) einzeln gelagert ist.

2. Kettenwirkmaschine nach Anspruch 1, **dadurch gekennzeichnet, dass** sie ein Maschinengestell (2) aufweist und jedes Segment (11-13) einzeln im Maschinengestell (2) gelagert ist.

3. Kettenwirkmaschine nach Anspruch 2, **dadurch gekennzeichnet, dass** das Maschinengestell (2) mehrere Stützwände (3-6) aufweist und jedes Segment (11-13) in mindestens zwei Stützwänden (3-6) gelagert ist.

4. Kettenwirkmaschine nach Anspruch 3, **dadurch gekennzeichnet, dass** benachbarte Segmente bei einer Temperatur von 20°C einen Abstand (14, 15) aufweisen.

5. Kettenwirkmaschine nach Anspruch 4, **dadurch gekennzeichnet, dass** der Abstand (14, 15) innerhalb einer Stützwand (4, 5) angeordnet ist.

6. Kettenwirkmaschine nach einem der Ansprüche 1 bis 5, **dadurch gekennzeichnet, dass** ein erstes Segment (11) einem Mustergetriebe (7) benachbart angeordnet ist und ein dem Mustergetriebe (7) zugewandtes Ende aufweist, das axial festgelegt ist.

7. Kettenwirkmaschine nach einem der Ansprüche 1 bis 6, **dadurch gekennzeichnet, dass** die Wirkwerkzeugbarre (8) über jeweils einen Traghebel (9) mit einem Segment (11-13) verbunden ist.

8. Kettenwirkmaschine nach Anspruch 7, **dadurch gekennzeichnet, dass** der Traghebel (9) in einem mittleren Bereich des Segments (11-13) angeordnet ist.

9. Kettenwirkmaschine nach einem der Ansprüche 1 bis 8, **dadurch gekennzeichnet, dass** die Wirkwerkzeugbarre (8) einen faserverstärkten Kunststoff als Hauptkomponente aufweist.

10. Kettenwirkmaschine nach einem der Ansprüche 1 bis 9, **dadurch gekennzeichnet, dass** die Traghebel (9) aus Aluminium oder einer Aluminiumlegierung gebildet sind.

11. Kettenwirkmaschine nach einem der Ansprüche 1 bis 10, **dadurch gekennzeichnet, dass** eine Temperiereinrichtung vorgesehen ist.

## Geänderte Patentansprüche

### Geänderte Patentansprüche gemäss Regel 137(2) EPÜ.

**1.** Kettenwirkmaschine (1) mit und mindestens einer Wirkwerkzeugbarre (8), die eine Vielzahl von Wirkwerkzeugen trägt und mit Hilfe von Traghebeln (9) mit einer Tragwelle (10) verbunden ist, **dadurch gekennzeichnet, dass** die Tragwelle (10) axial in mehrere Segmente (11-13) unterteilt ist und jedes Segment (11-13) einzeln gelagert ist, wobei benachbarte Segmente bei einer Temperatur von 20°C einen Abstand (14, 15) aufweisen.

**2.** Kettenwirkmaschine nach Anspruch 1, **dadurch gekennzeichnet, dass** sie ein Maschinengestell (2) aufweist und jedes Segment (11-13) einzeln im Maschinengestell (2) gelagert ist.

**3.** Kettenwirkmaschine nach Anspruch 2, **dadurch gekennzeichnet, dass** das Maschinengestell (2) mehrere Stützwände (3-6) aufweist und jedes Segment (11-13) in mindestens zwei Stützwänden (3-6) gelagert ist.

**4.** Kettenwirkmaschine nach einem der Ansprüche 1 bis 3, **dadurch gekennzeichnet, dass** der Abstand (14, 15) innerhalb einer Stützwand (4, 5) angeordnet ist.

**5.** Kettenwirkmaschine nach einem der Ansprüche 1 bis 4, **dadurch gekennzeichnet, dass** ein erstes Segment (11) einem Mustergetriebe (7) benachbart angeordnet ist und ein dem Mustergetriebe (7) zugewandtes Ende aufweist, das axial festgelegt ist.

**6.** Kettenwirkmaschine nach einem der Ansprüche 1 bis 5, **dadurch gekennzeichnet, dass** die Wirkwerkzeugbarre (8) über jeweils einen Traghebel (9) mit einem Segment (11-13) verbunden ist.

**7.** Kettenwirkmaschine nach Anspruch 6, **dadurch gekennzeichnet, dass** der Traghebel (9) in einem mittleren Bereich des Segments (11-13) angeordnet ist.

**8.** Kettenwirkmaschine nach einem der Ansprüche 1 bis 7, **dadurch gekennzeichnet, dass** die Wirkwerkzeugbarre (8) einen faserverstärkten Kunststoff als Hauptkomponente aufweist.

**9.** Kettenwirkmaschine nach einem der Ansprüche 1 bis 8, **dadurch gekennzeichnet, dass** die Traghebel (9) aus Aluminium oder einer Aluminiumlegierung gebildet sind.

**10.** Kettenwirkmaschine nach einem der Ansprüche 1 bis 9, **dadurch gekennzeichnet, dass** eine Temperiereinrichtung vorgesehen ist.
